# EUROPÄISCHE PATENTSCHRIFT

(11) **EP 2 532 015 B1**
(45) Veröffentlichungstag und Bekanntmachung des Hinweises auf die Patenterteilung: **27.05.2015**
(21) Anmeldenummer: 11702224.4
(22) Anmeldetag: 04.02.2011
(51) Int. Cl.: H01C 7/12, H01C 17/00

(54) **ÜBERSPANNUNGSABLEITER**
SURGE ARRESTOR
PARAFOUDRE

(30) Priorität: 05.02.2010 EP 10152777
(43) Veröffentlichungstag der Anmeldung: 12.12.2012
(73) Patentinhaber: ABB Technology AG, 8050 Zürich (CH)
(72) Erfinder: GEBHARDT, Lutz, CH-4153 Reinach (CH); EGGER, Daniel, CH-8050 Zürich (CH); NEESER, Daniel, CH-8800 Thalwil (CH); SCHÖN, Dieter, 79771 Klettgau (DE)
(74) Vertreter: ABB Patent Attorneys
(86) Internationale Anmeldenummer: PCT/EP2011/051655
(87) Internationale Veröffentlichungsnummer: WO 2011/095590

(56) Entgegenhaltungen:
- EP-A1- 0 372 106
- EP-A1- 0 393 854
- EP-A1- 0 642 141
- WO-A1-97/32382
- WO-A1-98/38653

## Beschreibung

### TECHNISCHES GEBIET

Die Erfindung bezieht sich auf das Gebiet der Überspannungsableiter nach dem Oberbegriff von Anspruch 1. Weiter betrifft die Erfindung ein modular aufgebautes Ableitersystem wie auch ein Verfahren zur Herstellung des Überspannungsableiters.

### STAND DER TECHNIK

Überspannungsableiter sind in verschiedensten Ausführungsformen bekannt. Beispielsweise offenbart EP-A-0 642 141 einen Überspannungsableiter. Dieser bekannte Überspannungsableiter weist ein Aktivteil zum Ableiten von Überspannung auf, welches insbesondere aus Varistorblöcken besteht. Das Aktivteil beziehungsweise die Varistorblöcke sind in einen vorgefertigten Rahmen aus glasfaserverstärktem Polyamid eingesetzt. Der bekannte Rahmen weist seitlich Rahmenöffnungen auf, durch welche hindurch das Einsetzen der Ableitelemente in den Rahmen erfolgt. Nach dem Einsetzen der Elektroden und der Varistorblöcke in den Rahmen werden die Varistorblöcke und die Elektroden mittels einer elektrisch gut leitenden Spannvorrichtung innerhalb des Rahmens fest verspannt, wodurch zum einen die Varistorblöcke beziehungsweise das Aktivteil fest im Rahmen gehalten ist und zum anderen ein notwendiger Kontaktdruck zum Kontaktieren der Varistorblöcke untereinander und/oder zum Kontaktieren des Varistorblocks mittels einer der Elektroden aufgebaut wird. Die Spannvorrichtung, die typischerweise einen in einer Schraube geführten Gewindestift aufweist, bildet bei EP-A-0 642 141 zugleich jeweils eine Anschlusselektrode beziehungsweise eine Anschlussärmatur oder Teile davon für den Überspannungsableiter. Mit **anderen Worten** ist die **Elektrode zum** Kontaktieren des Varistorblocks gegenüber dem Rahmen derart verschiebbar, dass durch Drehen des Gewindestifts die anfänglich vom Varistorblock beabstandete Elektrode in Anlage an den Varistorblock gebracht und mit Druck beaufschlagt werden kann. Der Rahmen mit den darin eingesetzten Varistorblöcken ist von einem Mantel mit Schirmen vollständig umhüllt. Der Mantel mit den Schirmen wird auch als Wetterschutzgehäuse bezeichnet.

Bei diesem bekannten Überspannungsableiter erweist sich als nachteilig, dass zwischen dem Rahmen und dem Varistorblock ein Spalt ausgebildet ist. Dieser Spalt ist im Idealfall durch eine Silikonmasse des Wetterschutzgehäuses ausgefüllt. **Aufgrund der thermischen Belastung** während des Betriebs des Überspannungsableiters und der Durchlässigkeit von Silikon für Wasserdampf kann sich insbesondere in diesem Spalt Wasser ansammeln. Derartige Ansammlungen von Wasser begünstigen einen Ausfall des Oberspannungsableiters.

Ein weiterer Überspannungsableiter ist aus der EP-A-0 614 198 bekannt. Bei diesem Überspannungsableiter werden die Ableitelemente zwischen Anschlussarmaturen angeordnet, welche ihrerseits mittels Schlaufen verbunden sind. Mittels einer drehbaren, in einer der Anschlussarmatur gehaltenen Druckschraube wird eine Kontaktelektrode zum Kontaktieren des Varistorblocks und die Varistorblöcke gegeneinander verspannt. Dadurch wird auch der notwendige Kontaktdruck zwischen den Varistorblöcken untereinander und zwischen den Kontaktelektroden und den daran anliegenden Varistorblöcken aufgebaut. Jede der Schlaufen ist aus gewickelten, **glasfaserverstärkten Bändern hergestellt, welche in eine** Kunststoffmatrix eingebettet sind. Die Ableitelemente und die Schlaufen sind vollständig und die Anschlussarmaturen zumindest teilweise von einem mit Schirmen versehenen Gussgehäuse aus Isoliermaterial umschlossen, welches ein Wetterschutzgehäuse bildet.

Aus EP-A-0 847 062 ist ein weiter Überspannungsableiter bekannt. Bei diesem Überspannungsableiter ist die Spannvorrichtung durch ein Isolierstoffrohr ausgebildet, in welche eine der Armaturen endseitig eingeschraubt ist. Zwischen den Armaturen ist wiederum ein Ableitelement angeordnet. Durch Einschrauben der Armatur in das Isolierstoffrohr werden die Armaturen, das Isolierstoffrohr und das Ableitelement fest gegeneinander verspannt. Weiter ist dieser Druckschrift zu entnehmen, dass das Isolierstoffrohr bevorzugt aus einem thermoplastischen Polymer und einem darin eingelagerten Füllstoff wie Beispielsweise Glasfasern gefertigt ist.

**In einer weiteren** in E P-A-0 847 062 offenbarten Ausführungsform des Überspannungsableiters wird das Isolierstoffrohr endseitig mit Deckeln aus Isoliermaterial nach der Montage des Ableitelements und der Armaturen im Isolierstoffrohr verschlossen. Bevorzugt wird für die Deckel dasselbe Isoliermaterial verwendet und das Verschliessen geschieht bevorzugt mittels Ultraschall.

Aus EP-A-0 372 106 ist ein Überspannungsableiter bekannt, bei welchem die Ableitelemente, Wärmeabsorptionselemente und Anschlussarmaturen in ein vorgefertigtes Rohr aus Polyethylen eingesetzt werden. Das Rohr wird nach dem Einsetzen der Ableitelemente, Wärmeabsorptionselemente und Anschlussarmaturen mittel erwärmen derart geschrumpft, dass die Ableitelemente, Wärmeabsorptionselemente und Anschlussarmaturen fest aneinander gedrückt werden.

Aus EP-A-0 393 854 ist ein **Überspannungsableiter bekannt,** der um ein Auseinanderbersten im Fehlerfall zu verhindern, Gasauslassöffnungen aufweist.

Weitere Überspannungsableiter sind aus WO 97/32382 bekannt. Ein erster aus WO 97/32382 bekannter Überspannungsableiter weist zur Verstärkung in Axialrichtung des Überspannungsableiters Verstärkungsstreifen auf, welche in eine Kunststoffmatrix eingebettet sind.

Ein zweiter, ebenfalls in WO 97/32382 offenbarter Überspannungsableiter weist ein aus einem Isolierstoff gefertigtes Verbindungselement auf, welches Elektroden und Varistorblöcke zusammen hält. Das Verbindungselement weist eine Basisschicht aus einem Harzmaterial auf. Weiter weist das Verbindungselement eine oder mehrere äussere Schichten auf, welche ebenfalls aus Harzmaterial sind. In das Harzmaterial der äusseren Schichten sind relative kurze Faserbündel gemischt.

Überspannungsableiter, welche in Mittel- und Hochspannungsnetzen verwendet werden dürfen, müssen unter anderem die Norm IEC 60099 erfüllen. Bei Überspannungsableitern besteht das Problem, dass unter Überlast des Ableitelements, das heisst, falls das Aktivteil mit dem Varistor eine zu grosse Energie infolge einer zu hohen temporären Überspannung oder einer zu hohen Leitungsentladung absorbiert hat, innerhalb des Aktivteils Gasbildung auftreten kann. Falls das Gas aus dem Überspannungsableiter nicht entweichen kann, führt dies zu einer Explosion des Überspannungsableiters. Dies stellt eine Gefahr dar für die Anlage selbst, in welcher der Überspannungsableiter angeordnet ist, als auch für Personen, die in unmittelbarer Nähe des Überspannungsableiters beschäftigt sind.

### DARSTELLUNG DER ERFINDUNG

Die Aufgabe der Erfindung besteht darin, einen Ableiter anzugeben, der kostengünstig fertigbar ist, im Betrieb zuverlässig ist und die einschlägigen Sicherheitsstandards erfüllt.

Erfindungsgemäss wird diese Aufgabe durch einen Überspannungsableiter mit den Merkmalen von Anspruch 1, durch ein modular aufgebautes Ableitersystem mit den Merkmalen von Anspruch 20 und durch Verfahren zur Herstellung eines Überspannungsableiters gemäss den Ansprüchen 21 und 22 gelöst.

Der erfindungsgemässe Überspannungsableiter weist ein Aktivteil und zwei an das Aktivteil anliegenden Elektroden sowie ein Verbindungselement aus einem Isolierstoff auf, in welchem das Aktivteil und die Elektroden angeordnet sind. Erfindungsgemäss schwindet das Verbindungselement während dessen Herstellung. Durch die Schwindung des Verbindungselements während des Erkaltens und/oder Aushärtens werden die Elektroden fest an das Aktivteil angepresst, wodurch ein guter elektrischer Kontakt zwischen der jeweiligen Elektrode und dem Aktivteil hergestellt wird. Weiter kann durch die Schwindung sichergestellt werden, dass das Verbindungselement direkt an das Aktivteil anliegt, wodurch zwischen Verbindungselement und Aktivteil keine Verunreinigungen wie beispielsweise Wasser während des Betriebs des Überspannungsableiters eindringen können. Dadurch wird die Ausfallsicherheit des Überspannungsableiters erhöht. Weiter erweist sich als vorteilhaft, dass das Verbindungselement radial direkt an das Aktivteil anliegt, wodurch die mechanischen Eigenschaften des Überspannungsableiters gegenüber dem Stand der Technik verbessert sind, insbesondere bezüglich Scherkräften. Weiter ermöglicht die geringe Anzahl von Einzelteilen eine äusserst kostengünstige Produktion.

Weiter kann die Ausgestaltung des Verbindungselements auf Festigkeit optimiert werden, da nach dessen Herstellung keine weiteren Elemente in das Verbindungselement einzuführen sind, wie dies im Stand der Technik teilweise der Fall ist, siehe beispielsweise EP-A-0 642 141. Folglich kann die mechanische Festigkeit des Verbindungselements optimiert und der Materialaufwand für das Verbindungselement minimiert werden. Folglich können Kosten gesenkt werden unter Einhaltung der einschlägigen Sicherheitsanforderungen und Normen. Des weiteren ist der erfindungsgemässe Überspannungsableiter einfacher zu fertigen, da keine speziellen Spannelemente wie Schrauben und Gewindestifte - wie im Stand der Technik bekannt - zur Herstellung des Kontaktdruckes zwischen Elektroden und Aktivteil notwendig sind.

Ferner wird das Verbindungselement mittels Direktverguss um die Elektroden und den Aktivteil herum ausgebildet. Dadurch lässt sich ein besonders kostengünstiges Herstellungsverfahren realisieren. Weiter ermöglicht der Direktverguss, dass das Verbindungselement direkt anliegend, ohne Zwischenräume, um den Aktivteil herum ausgebildet ist. Das bedeutet, dass **insbesondere in radiale Richtung zwischen dem Aktivteil und dem Verbindungselement keine Hohlräume auftreten. Dadurch** weist der Überspannungsableiter besonders günstige elektrische Eigenschaften auf, insbesondere kann sich dadurch während der Betriebsdauer des Überspannungsableiters kein Feuchtigkeit beziehungsweise Wasser zwischen Aktivteil und Verbindungselement ansammeln.

Gemäss einer Ausführungsform gemäss Anspruch 2 weist das Verbindungselement einen homogenen Aufbau und eine homogene Materialstruktur auf. Dieser Aufbau des Verbindungselements ermöglicht dessen vollständige Fertigung mittels eines Spritzgussverfahrens. Folglich kann der Überspannungsableiter gemäss Anspruch 2 äusserst kostengünstig hergestellt werden, da dieser weitestgehend vollautomatisch gefertigt werden kann.

Gemäss einer Ausführungsform gemäss Anspruch 3 weist der Überspannungsableiter keine die Elektroden miteinander verbindende Verstärkung auf. Das Einlegen einer Verstärkung würde einen weiteren Fertigungsschritt vor dem Einspritzen beziehungsweise Einbringen des Materials in die Form zur Herstellung des Verbindungselements erzwingen. Dieser zusätzliche Fertigungsschritt ist äussert schlecht - wenn überhaupt - automatisierbar. Folglich kann im Vergleich zum Stand der Technik durch das Weglassen von Verstärkungen der Überspannungsableiter wesentlich kostengünstiger gefertigt werden.

Gemäss einer Ausführungsform gemäss Anspruch 4 umschliesst das Verbindungselement den Aktivteil und die Elektroden sowohl radial wie auch axial bezüglich der Achse. Durch das axiale Umschliessen sind die Elektroden formschlüssig innerhalb des Verbindungselements gehalten. Dadurch wird insbesondere ein axiales Herausschleudern der Elektroden im Fehlerfall verhindert.

Weitere bevorzugte Ausführungsformen der Erfindung sind in den abhängigen Patentansprüchen sowie in den Ausführungsbeispielen angegeben.

### KURZE BESCHREIBUNG DER ZEICHNUNGEN

Nachfolgend wird eine Ausführungsform der Erfindung anhand von Zeichnungen detailliert erläutert. Hierbei zeigt rein schematisch
- FIG. 1: in Schnittdarstellung einen Überspannungsableiter gemäss einem ersten Ausführungsbeispiel mit Elektroden, welche steckbar sind;
- FIG.2: den Überspannungsableiter gemäss FIG. 1 in perspektivischer Ansicht
- FIG. 3: in Schnittdarstellung einen Überspannungsableiter gemäss einem zweiten Ausführungsbeispiel mit Elektroden, welche steckbar sind;
- FIG.4: den Überspannungsableiter gemäss FIG. 3 in perspektivischer Ansicht;
- FIG. 5 und 6: in Schnittdarstellung weitere Ausführungsbeispiele von Überspannungsableiter mit Elektroden, welche schraubbar sind;
- FIG. 7 und 8: in Schnittdarstellung weitere Ausführungsbeispiele von Überspannungsableiter mit Elektroden, welche schweissbar sind;
- FIG. 9: in Schnittdarstellung ein erstes Ausführungsbeispiel eines modular aufgebauten Ableitersystems, welches aus Überspannungsableitern gemäss FIG. 1 und 2 aufgebaut ist; und
- FIG. 10: in Schnittdarstellung ein zweites Ausführungsbeispiel eines modular aufgebauten Ableitersystems, welches aus Überspannungsableitern gemäss FIG. 3 und 4 aufgebaut ist.

Die in der Zeichnung verwendeten Bezugszeichen und deren Bedeutung sind in der Bezugszeichenliste zusammengefasst aufgelistet. Grundsätzlich sind in den Figuren **gleiche Teile mit gleichen Bezugszeichen versehen. Die beschriebenen** Ausführungsformen stehen beispielhaft für den Erfindungsgegenstand und haben keine beschränkende Wirkung.

### WEG ZUR AUSFÜHRUNG DER ERFINDUNG

FIG. 1 zeigt einen erfindungsgemässen Überspannungsableiter 10. Der Überspannungsableiter 10 weist im Wesentlichen die folgenden Elemente auf: ein Aktivteil 12, zwei Elektroden 14, 16 und ein das Aktivteil 12 und die Elektroden 14, 16 miteinander verbindendes, aus einem Isolierstoff gefertigtes Verbindungselement 18.

Das Aktivteil 12 weist zumindest einen bezüglich des Strom-Spannungsverhältnisses nichtlinearen Widerstand auf, insbesondere einen nichtlinearer Widerstand auf Zinkoxyd (ZnO) Basis. Derartige nichtlineare Widerstände werden auch als Varistoren bezeichnet. Das Aktivteil 12 weist im Wesentlichen die Form eines geraden Kreiszylinders mit Achse A auf, wobei jede der beiden Stirnflächen des Kreiszylinders als Kontaktfläche 13 zum elektrischen Kontaktieren des Aktivteils 12 mittels einer der zwei Elektroden 14, 16 ausgebildet ist. Andere Formen für das Aktivteils 12 sind prinzipiell ebenfalls möglich, insbesondere eine Hohlzylinderform. Die Achse A des Kreiszylinders beziehungsweise des Aktivteils 12 liegt auf einer Achse A des Überspannungsableiters 10.

Der erfindungsgemässe Überspannungsableiter 10 erfüllt die Norm IEC 60099. Insbesondere weisst der Überspannungsableiter 10 zumindest eine Nennspannung von 1 kV (ein Kilovolt) auf. Folglich sperrt das Aktivteil 12, falls eine Spannung niedriger als die Nennspannung an das Aktivteil 12 anliegt. Bei einer Spannung, die grösser ist als die Nennspannung, ist das Aktivteil 12 leitend. Folglich werden Spannungen, welche grösser sind als die Nennspannung, welche auch als Überspannungen bezeichnet werden, durch den Überspannungsableiter 10 abgeleitet.

In Richtung der Achse A liegt auf der einen Seite des Aktivteils 12 die erste Elektrode 14 der zwei Elektroden 14, 16 an das Aktivteil 12 an. An der der ersten Elektrode 14 gegenüberliegenden Seite des Aktivteils 12 liegt die zweite Elektrode 16 an das Ableitelement 12 an. Folglich ist in Richtung der Achse A auf der einen Seite des Aktivteils 12 die erste Elektrode und auf der anderen Seite die zweite Elektrode 16 angeordnet, wobei die zweite Elektrode 16 in Richtung der Achse A bezüglich dem Aktivteil 12 der ersten Elektrode 14 gegenüber liegt. In einer alternative Ausführungsform sind die Elektroden 14, 16 zusätzlich mit einem elektrisch leitenden Klebstoff am Aktivteil 12 befestigt.

Die beiden Elektroden 14, 16 - die erste Elektrode 14 und die zweite Elektrode 16 - weisen je eine Kontaktfläche auf, die dazu bestimmt ist, an die jeweilige Kontaktfläche 13 des Aktivteils 12 anzuliegen. Weiter weisen die beiden Elektroden 14, 16 je einen Verbindungs- und Kontaktierungsbereich 17 auf.

**Um das Aktivteil 12 und die beiden Elektroden 14, 16 herum ist das** Verbindungselement 18 ausgebildet. Das Verbindungselement 18 wird beispielsweise in einem Spritzgussverfahren um das Aktivteil 12 und um die beiden Elektroden 14, 16 gespritzt. Dieses Verfahren ist ein Beispiel für einen Direktverguss. Folglich umschliesst das Verbindungselement 18 das Aktivteil 12 und die beiden Elektroden 14, 16. Insbesondere liegt das Verbindungselement 18 radial bezüglich der Achse A direkt an das Aktivteil 12 an. Dadurch, dass das Verbindungselement 18 beim Erkalten und/oder Aushärten sich in Richtung der Achse A durch Schwund zusammenzieht, ist jede der beiden Elektroden 14, 16 gegenüber dem Aktivteil 12 mit einem Druck beaufschlagt, sodass zwischen jeder der beiden Elektroden 14, 16 und dem Aktivteil 12 eine gute elektrische Verbindung hergestellt ist. Folglich kann dank der Herstellung des Verbindungselements 18 durch Umspritzen des Aktivteils 12 und der beiden Elektroden 14, 16 eine innere Spannung im Verbindungselement 18 aufgebaut werden, welche die Elektroden 14, 16 und das Aktivteil 12 gegeneinander verspannt. Folglich presst das Verbindungselement 18 die beiden Elektroden 14, 16 in **Richtung der Achse** A **an das Aktivteil, wobei die Spannung im** Verbindungselement 18 zum Anpressen der Elektroden 14,16 an das Aktivteil 12 durch den Herstellungsprozess aufgebaut wird.

Dank der Herstellung des Verbindungselements 18 mittels Umspritzen des Aktivteils und der beiden Elektroden 14, 16, kann folglich im Gegensatz zum Stand der Technik auf ein separates Element beziehungsweise Vorrichtung zum Aufbauen der mechanischen Spannung zum Verspannen des Aktivteils 12 mit den Elektroden 14, 16 verzichtet werden. Weiter kann auf einen speziellen, zum Aufbauen dieser Spannung notwendigen Arbeitsschritt verzichtet werden. Mit anderen Worten, ist die **erste Elektrode 14 wie auch die zweite Elektrode 16 bezüglich des** Verbindungselements 18 ortsfest angeordnet.

Durch die Herstellung des Verbindungselements 18 im Spritzgussverfahren und durch die Herstellung des Verbindungselementes 18 mittels Umspritzen des Aktivteils 12 und der beiden Elektroden 14, 16 ist es möglich, das Verbindungselement 18 mit besonders günstigen mechanischen Eigenschaften bei geringem Materialaufwand auszubilden. **Weiter kann dank des äusserst einfachen Aufbaus des** Überspannungsableiters 10 **aus Aktivteil 12, Elektroden** 14, 16 und Verbindungselement 18 der Herstellungsprozess weitestgehend automatisiert werden, wodurch die Senkung der Herstellungskosten erreicht werden kann. Die Automatisierung des Herstellungsprozesses wird insbesondere dadurch ermöglicht, dass auf ein separates Element beziehungsweise Vorrichtung zum Aufbauen der Spannung zum Verspannen des Aktivteils 12 mit den Elektroden 14, 16 verzichte wird. Weiter kann auf einen speziellen Arbeitsschritt zum Aufbauen der Spannung verzichtet werden, da die mechanische Verspannung von Aktivteil 12 und den beiden Elektroden 14, 16 durch das Erkalten und/oder Aushärten des Verbindungselements 18 erfolgt.

Das Verbindungselement 18 weist in einem an einen Mantelbereich des Aktivteils 12 angrenzenden Bereich, das heisst in Richtung der Achse A zwischen den beiden Elektroden 14, 16, Durchgangsöffnungen 30 auf. Diese Durchgangsöffnungen 30 dienen dazu, ein sich allenfalls im Fehlerfall des Aktivteils 12 bildendes Gas im Inneren des **Verbindungselement abzuführen, ohne dass dadurch das Verbindungselement 18 explosionsartig zerstört wird.** Durch die Durchgangsöffnungen 30 wird insbesondere eine explosionsartige Zerstörung des Überspannungsableiters 10 im Fehlerfall verhindert.

Die Durchgangsöffnungen 30 werden beim Ausbilden des Verbindungselements 18 ausgebildet.

Folglich sind durch die Durchgangsöffnungen 30 Gasaustrittsöffnungen ausgebildet, durch welche Gas, welches sich innerhalb des Verbindungselements im Fehlerfall bilden kann, abströmen kann. Durch die Ausbildung der Durchgangsöffnungen 30 im Bereich des Verbindungselements 18, der an den Mantelbereich des Aktivteils 12 angrenzt, kann folglich Gas, welches sich allenfalls im Bereich des Aktivteils 12 bildet, radial bezüglich der Achse A nach aussen abströmen.

In einer Ausführungsform weist das Verbindungselement 18 zumindest zwei und/oder höchstens zwanzig Durchgangsöffnungen 30 auf. Bevorzugt weist das Verbindungselement 18 zumindest drei und höchstens zehn Durchgangsöffnungen 30 auf, besonders bevorzugt zumindest drei und höchstens fünf Durchgangsöffnungen 30.

Die lichten Querschnittsflächen der Durchgangsöffnungen 30 sind zumindest im Wesentlichen gleich zueinander ausgebildet. Weiter sind die Durchgangsöffnungen 30 in regelmässigen Abständen in Umfangsrichtung bezüglich der Achse A zueinander am Verbindungselement 18 ausgebildet. Dadurch weist das Verbindungselement 18 eine käfigartige Struktur auf. Der Herstellungsprozess ermöglicht, dass das Verbindungselement 18 mit dieser Struktur aus einem Stück hergestellt werden kann beziehungsweise einstückig fertigbar ist.

Die käfigartige Struktur ist insbesondere dadurch gekennzeichnet, dass das Aktivteil 12 nicht durch die Durchgangsöffnungen 30 entweichen kann. Dadurch kann in vorteilhafter Weise ein Herausschleudern des Aktivteils 12 oder Teilen bzw. grossen Bruchteilen davon aus dem Verbindungselement 18 heraus verhindert werden. Die käfigartige Struktur trägt folglich direkt zur Sicherheit im Fehlerfall bei. Falls das Aktivteil 12 im Fehlerfall aufgrund einer zu hohen Überspannung überbelastet wird, kann dies zu Gasbildung und/oder zur Fragmentierung des Aktivteils 12 führen. Durch die entstehenden Gase könnten Bruchstücke weggeschleudert werden. Das Verbindungselement 18 des erfindungsgemässen Überspannungsableiter 10 verhindert das Wegschleudern von Bruchstücken wirksam.

Die käfigartige Struktur ist weiter dadurch gekennzeichnet, dass die Elektroden 14, 16 in Richtung der Achse A wie auch in radialer Richtung dazu formschlüssig innerhalb des Verbindungselements 18 gehalten sind.

Mit anderen Worten umschliesst das Verbindungselement 18 den Aktivteil 12 und die Elektroden 14, 16 radial wie auch axial bezüglich der Achse A.

Wie in den Figuren gezeigt, umschliesst das Verbindungselement 18 den Aktivteil 12 und die Elektroden 14, 16 ausser im Verbindungs- und Kontaktierungsbereich 17 in Richtung der Achse A vollständig. Wie ausgeführt weist das Verbindungselement 18 in Umfangsrichtung . Durchgangsöffnungen 30 auf.

Folglich verhindert die käfigartige Struktur, dass die Elektroden 14, 16 im Fehlerfall aus dem Verbindungselement 18 geschleudert werden, insbesondere in Richtung der Achse A.

Bevorzugt ragt in Richtung der Achse A nur beziehungsweise höchstens der Verbindungs- und Kontaktierungsbereich 17 der jeweiligen Elektrode 14, 16 aus dem Verbindungselement 18 heraus.

Falls das Verbindungselement 18 insbesondere eine gerade Anzahl von Durchgangsöffnungen 30 aufweist, können die Durchgangsöffnungen auch unterschiedliche lichte Durchmesser aufweisen, wobei in diesem Falls auf eine regelmässige Ausbildung in Umfangsrichtung zu achten ist. Beispielsweise kann auf eine Durchgangsöffnung mit einem grösseren lichten Durchmesser eine Durchgangsöffnung mit einem kleineren lichten Durchmesser folgen, wobei auf die Durchgangsöffnung mit dem kleineren lichten Durchmesser wieder eine Durchgangsöffnung mit dem grösseren lichten Durchmesser folgt. Andere Abfolgen, beispielsweise mit drei unterschiedlichen lichten Durchmessern, sind ebenfalls denkbar. Durch die Wahl der Anzahl der Durchgangsöffnungen und durch die Wahl der Form der Durchgangsöffnungen kann die mechanische Stabilität der Verbindungselements 18 bezüglich der mechanischen Verspannung von Aktivteil 12 und den beiden Elektroden 14, 16 einerseits und den mechanischen Anforderungen des Verbindungselements 18 im Fehlerfall optimiert werden. Die mechanischen Anforderungen an das Verbindungselement 18 sind im Fehlerfall insbesondere **dadurch charakterisiert, dass allenfalls Gas aus dem Inneren** des Verbindungselements 18 entweichen muss, jedoch keine grossen Bruchstücke aus dem Inneren der Verbindungselements 18 herausgeschleudert werden dürfen.

**Eine Gesamtfläche, das heisst der** aufsummierte Flächeninhalt der Durchgangsöffnungen 30, beträgt zwischen 20% und 90%, bevorzugt zwischen 30% und 80% und besonders bevorzugt zwischen 40% und 70% der Mantelfläche des Aktivteils 12. Die Mantelfläche des Aktivteils 12 ist jener Teil der Oberfläche des Aktivteils 12, welcher in Richtung der Achse A sich zwischen den beiden Kontaktflächen 13, an welche je eine der beiden Elektroden 14, 16 anliegt, befindet.

Alternativ kann die Gesamtfläche der Durchgangsöffnungen 30 mindestens 33% der Mantelfläche des Aktivteils 12 betragen.

Die Durchgangsöffnungen 30 weisen bevorzugt zumindest annähernd eine elliptische Form auf, wobei die längere der beiden Ellipsenachsen sich in Richtung der Achse A erstreckt. Dadurch wird erreicht, dass das Verbindungselement 18 besonderst gute mechanische Eigenschaften aufweist.

Damit das Verbindungselement 18 vollständig mittels Spritzgussverfahren gefertigt werden kann, wird für das Verbindungselement 18 ein Material verwendet, welches sich für den Spritzguss eignet. Dies sind insbesondere homogene Materialien. **Homogene Materialien umfassen auch** makroskopisch homogene Materialmischungen wie beispielsweise nachfolgend ausgeführt. Folglich weist das vollständig durch Spritzguss hergestellte Verbindungselement 18 selbst ebenfalls einen zumindest makroskopisch **homogenen Aufbau und eine** zumindest makroskopisch homogene Materialstruktur auf.

Beispielsweise weist der Aufbau des Verbindungselements 18 keine unterschiedlichen und/oder nicht mehrere Schichten auf. Weiter sind in das Verbindungselement keine Verstärkungen wie beispielsweise Bänder oder dergleichen eingelegt bzw. eingebettet, welche die beiden Elektroden miteinander verbinden. Derartige Verstärkungen würden zu einem inhomogenen Aufbau des Verbindungselements führen und verunmöglichen die vollständige Fertigung des Verbindungselements mittels Spritzguss, da die Verstärkungen vor dem Einspritzen des Materials in die Spritzgussform in diese eingelegt werden müssen. Folglich sind **die Elektroden 14, 16 im vollständig mittels Spritzguss gefertigten** Verbindungselement 18 einzig über dieses miteinander verbunden.

Das Verbindungselement 18 ist bevorzugt aus einem Duroplastmaterial gefertigt. Dieses kann als Füllstoff nicht dehnbare Faser oder auch Kugeln enthalten. Weiter können weitere Additive im Verbindungselement 18 enthalten sein. Als Fasern sind Glasfaser, Basaltfasern und Aramidfasern denkbar. Die Faserlänge muss für das Spritzgussverfahren oder das Pressgussverfahren geeignet sein.

Alternativ kann das Verbindungselement 18 auch aus einem Kunststoff gefertigt werden. Allgemein muss das für das Verbindungselement 18 verwendete Material insbesondere die Bedingung erfüllen, dass das Material nicht beziehungsweise nahezu nicht kriecht, da ansonsten über die Betriebszeit der Kontaktdruck zwischen den Elektroden 14, 16 und dem Aktivteil 12 abnimmt. Weiter soll das Material vernetzen. Zudem muss das Material elektrisch isolierend sein. Wiederum können Füllstoffe, Additive und / oder Fasern wie oben ausgeführt dem Kunststoff beigemengt sein.

Die beiden Elektroden 14, 16 sind bevorzugt aus einem elektrisch gut leitenden Blech, wie beispielsweise Aluminium, Stahl, Bronze oder Kupfer oder deren Legierungen gefertigt und weisen bevorzugt eine Blechdicke von beispielsweise 0.1 mm bis 6 mm, bevorzugt von 0.5 mm bis 4 mm und besonderst bevorzugt von 1 mm bis 3 mm auf.

Wie in der FIG. 1 gezeigt, kann der Verbindungs- und Kontaktierungsbereich 17 der zwei Elektroden 14, 16 unterschiedlich ausgebildet sein. Der Verbindungs- und Kontaktierungsbereich 17 der ersten Elektrode 14 der zwei Elektroden 14, 16 ist dazu bestimmt ist, mit einer Anschlussarmatur oder, wie im Zusammenhang mit Fig. 9 beschrieben, mit der zweiten Elektrode 16 eines weiteren Überspannungsableters 10' zusammen zu wirken. Der Überspannungsableiter 10 und der weitere Überspannungsableiter 10' sind bevorzugt weitgehend gleich ausgebildet, können aber insbesondere ein Aktivteil 12 für unterschiedliche Nennspannungen haben. Um mit der zweiten Elektrode 16 des weiteren Überspannungsableiters 10' zusammen zu wirken, weist die erste Elektrode 14 ein Stiftfortsatz 50 auf, welcher dazu bestimmt ist, mit einem Montageloch 52 der zweiten Elektrode 16 zusammen zu wirken. Dadurch, dass der Überspannungsableiter 10 einerseits die erste Elektrode 14 mit dem Stiftfortsatz 50 und andererseits die zweite Elektrode 16 mit dem Montageloch 52 aufweist, können mehrere Überspannungsableiter 10 aneinander gereiht werden, wobei der Stiftfortsatz 50 und das Montageloch 52 derart aufeinander abgestimmt sind, dass durch Einführen des Stiftfortsatzes 50 in das Montageloch 52 eine mechanisch feste und elektrisch gut leitende Verbindung hergestellt wird.

Falls der Überspannungsableiter 10 mit Anschlussarmaturen versehen wird, kann der Verbindungs- und Kontaktierungsbereich 17 der ersten Elektrode 14 und/oder der zweiten Elektrode 16 auch anders ausgebildet sein. Weiter kann der Verbindungs- und Kontaktierungsbereich 17 der ersten und/oder der zweiten Elektrode 14, 16 auch als Anschlussarmatur ausgebildet sein.

Weitere Ausführungsformen der beiden Elektroden 14, 16 sind in FIG. 5 bis 8 gezeigt, wobei die FIG. 5 und 7 je ein Ausführungsbeispiel zeigt, welches weitgehend gleich ausgebildet ist, wie das erste, in FIG. 1 und 2 gezeigte Ausführungsbeispiel, jedoch mit anders ausgebildeten Elektroden 14, 16. Die FIG. 6 und 8 zeigen je ein Ausführungsbeispiel, welches weitgehend gleich ausgebildet ist, wie das zweite, in FIG. 3 und 4 gezeigte Ausführungsbeispiel, jedoch mit anders ausgebildeten Elektroden 14, 16.

Die in FIG. 5 und 6 gezeigten Elektroden 14, 16 sind derart ausgebildet, dass die Elektroden 14, 16 miteinander verschraubbar sind. Die erste Elektrode 14 weist hierzu im Verbindungs- und Kontaktierungsbereich 17 ein radial aussen angeordnetes Schraubengewinde auf. Die zweite Elektrode 16 weist im Verbindungs- und Kontaktierungsbereich 17 ein radial innenliegendes Schraubgewinde auf, welches dazu bestimmt ist, auf das Schraubengewinde der ersten Elektrode 14 oder auf ein entsprechend gleich ausgebildetes Schraubengewinde aufgeschraubt zu werden.

Die in FIG. 7 und 8 gezeigten Elektroden 14, 16 sind derart ausgebildet, dass die Elektroden 14, 16 miteinander verschweissbar sind. Die Elektroden 14 16 können in diesem Fall gleich ausgebildet sein.

Der in Fig. 1 und 2 gezeigte Ableiter 10 wird wie folgt hergestellt.

Das Aktivteil 12 und die zwei Elektroden 14, 16 werden in eine Form, insbesondere Spritzgussform, eingelegt, wobei die erste Elektrode 14 und die zweite Elektrode 16 je mit ihrer Kontaktfläche an eine der beiden Kontaktflächen 13 des Aktivteils 12 anliegen. Mittels einem oder zweier in Richtung der Achse A des Aktivteils 12 verschiebbaren Schieber der Spritzgussform werden bevorzugt die erste Elektrode 14 und die zweite Elektrode 16 fest an das Aktivteil 12 gepresst. Mittels weiteren, bezüglich der Achse A radial verschiebbaren Radialschieber, wird die Form derart gestaltet, dass nach dem Spritzen das Verbindungselements 18, wie im Zusammenhang mit der FIG. 1 und 2 beschrieben, resultiert. Insbesondere werden die Radialschieber radial an das Aktivteil 12 gepresst. Die Radialschieber dienen dazu, die Durchgangsöffnungen 30 im Verbindungselement 18 auszubilden. Darauffolgend wird das Material zur Herstellung des Verbindungselements 18 in die Form eingespritzt. Beim Erkalten und/oder Aushärten dieses Materials schwindet dieses insbesondere in Richtung der Achse A, wodurch im Verbindungselement 18 eine Spannung aufgebaut wird, welche die zwei Elektroden 14, 16 fest an das Aktivteil 12 presst. Diese Spannung stellt einen genügenden Kontaktdruck zum elektrischen Kontaktieren des Aktivteils 12 durch die beiden Elektroden 14, 16 sicher.

Alternativ zur Herstellung des Verbindungselements 18 mittels Spritzgiessen, kann das Verbindungselement 18 auch durch ein Pressverfahren gefertigt werden. Bei einem derartigen Verfahren wird das Material zur Herstellung des Verbindungselements 18 beispielsweise in Form von Matten oder dergleichen bereitgestellt. Das Material wird in eine Form, insbesondere Pressform, eingelegt. Die Form weist Vertiefungen auf, welche der Negativ-Form des Verbindungselements 18 entsprechen. Nach dem Einlegen des Materials wird das Aktivteil 12 und die beiden Elektroden 14, 16 in die Form eingelegt. Nach dem Einlegen des Materials, der Elektroden 14, 16 und des Aktivteils 12 wird die Form geschlossen. Durch Wärme und Druck wird aus dem Material das Verbindungselement 18 hergestellt, wobei das Material aushärtet und analog zum Spritzgiessverfahren schwindet. Dadurch werden analog zum Herstellungsverfahren mittels Spritzgiessen die Elektroden 14, 16 an das Aktivteil gepresst. Dieses Pressverfahren ist ein weiteres Beispiel für einen Direktverguss.

In weiteren Ausführungsformen kann das Aktivteil 12 neben dem Varistor weitere Elemente wie Metallblöcke aufweisen. Alternativ kann das Aktivteil auch nur von einem Metallblock oder mehreren Metallblöcken gebildet werden. Ebenso kann das Aktivteil 12 mehrer Varistoren aufweisen. Metallblöcke können dazu dienen, Wärme vom Varistor abzuführen und/oder den Kriechweg zwischen den Anschlussarmaturen des Überspannungsableiters zu vergrössern.

Weiter kann der Varistor und/oder die weiteren Elemente mit einem nichtleitenden Material umhüllt beziehungsweise umwickelt sein. Ein Material zum Umhüllen kann beispielsweise eine Glasfaser, Aramidfaser oder Basaltfaser sein. Anstelle von Fasern können auch Bänder verwendet werden.

In FIG. 3 und 4 ist ein zweites Ausführungsbeispiel des erfindungsgemässen Überspannungsableiters 10 gezeigt. Der in FIG. 3 und 4 gezeigte Überspannungsableiter 10 ist weitgehend gleich zu dem im Zusammenhang mit FIG. 1 und 2 beschriebenen Überspannungsableiter 10 ausgebildet. Zusätzlich weist der Überspannungsableiter 10 gemäss dem zweiten Ausführungsbeispiel ein Gehäuse beziehungsweise Wetterschutzgehäuse 40 auf.

Das Gehäuse 40 ist bevorzugt aus Silikon gefertigt und umschliesst das Verbindungselement 18 mit dem Aktivteil 12 in Umfangsrichtung vollständig. In Richtung der Achse 10 erstreckt sich das Gehäuse 40 über die volle Bauhöhe des Überspannungsableiters 10. Das Gehäuse 40 weist in Richtung der Achse A im Bereich der ersten Elektrode 14 und der zweiten Elektrode 16 Schirme 42 auf. Im Bereich der Durchgangsöffnungen 30 weist das Gehäuse 40 eine Wandstärke auf, die derart gewählt ist, dass im Fehlerfall Gas aus dem Verbindungselement 18 durch die Durchgangsöffnungen 30 zumindest nahezu ungehindert entweichen kann. Beim Entweichen des Gases kann das Gehäuse bzw. Wetterschutzgehäuse 40 beschädigt werden, beispielsweise durch Aufreissen des Gehäuses 40 in jenem Bereich, der an die Durchgangsöffnungen 30 des Verbindungselements 18 anliegt, sodass das Gas zumindest nahezu ungehindert entweichen kann.

Falls der Überspannungsableiter 10 für Innenanwendungen ausgelegt ist, kann das Gehäuse 40 auch ohne Schirme 42 gefertigt werden.

Das Gehäuse 40 kann - ausser allenfalls im Bereich der Schirme 42 - eine zumindest annähernd gleichmässige Wandstärke aufweisen von beispielsweise zwischen 1 mm und 10 mm, bevorzugt zwischen 1 mm und 6 mm und besonders bevorzugt zwischen 2 mm und 3 mm. Folglich zeichnen sich die im Verbindungselement 18 ausgebildeten Durchgangsöffnungen auch am Gehäuse 40 ab. Durch die zumindest annähernd gleichmässige Wandstärke - ausser allenfalls im Bereich der Schirme 42 - wird der problemlose Gasaustritt im Fehlerfall ermöglicht.

Der in FIG. 3 und 4 gezeigte Überspannungsableiter 10 wird weitgehend gleich wie der im Zusammenhang mit Fig. 1 und 2 gezeigte Überspannungsableiter hergestellt. In einem weiteren Prozessschritt wird das Gehäuse 40 um das Verbindungselement 18 mit den Elektroden 14, 16 und dem Aktivteil 12 gespritzt. Alternativ kann das Gehäuse auch vorgefertigt und auf das Verbindungselement 18 mit den Elektroden 14, 16 und dem Aktivteil 12 aufgeschoben werden.

In FIG. 9 und 10 ist je ein modular aufgebautes Ableitersystem 60 gezeigt. Diese Ableitersysteme 60 sind modular aus den im Zusammenhang mit FIG. 1 und 8 beschriebenen Überspannungsableiter 10 aufgebaut. Um das Ableitersystem 60 in modularer Bauweise aus Überspannungsableiter 10 herzustellen, werden vorgefertigte Überspannungsableiter 10, wie in FIG. 1, 2, 3, 4, 5, 6, 7 oder 8 gezeigt, in Richtung der Achse A aneinander gereiht und elektrisch und mechanisch über die Elektroden 14, 16 miteinander verbunden. Die Verbindung geschieht bevorzugt im Bereich der direkt aufeinander folgenden Elektroden zweier in Richtung A benachbarter Überspannungsableiter 10, beispielsweise durch Einpressen des in FIG. 1-4 gezeigten Stiftvorsatzes 50 in das entsprechend ausgeformte Montageloch 52 der ebenfalls in FIG. 1-4 gezeigten zweiten Elektrode 16. Alternativ kann beispielsweise das in FIG. 5, 6 gezeigte Aussengewinde 53 der ersten Elektrode 14 in das ebenfalls in FIG: 5, 6 gezeigte Innengewinde 54 der zweiten Elektrode 16 eingeschraubt werden. Als weitere Alternative sei noch das Verschweissen der Elektroden wie in FIG. 7, 8 erwähnt. Weitere Ausführungsvarianten zum Verbinden der Elektroden 14, 16 sind dem Fachmann bestens bekannt.

Wie in FIG. 10 gezeigt, kann das Gehäuse 40 an jedem einzelnen Überspannungsableiter 10 angeordnet sein. Alternativ kann das in FIG. 10 zweiteilig ausgebildete Gehäuse 40 auch einstückig ausgebildet sein. In diesem Fall wird das modular aufgebaute Ableitersystem 60 wie folgt gefertigt. Mehreren Überspannungsableiter wie in FIG 1 und 2 gezeigt, werden an den Elektroden 14, 16 miteinander mechanisch wie auch elektrisch verbunden. Darauffolgend wird das Gehäuse 40 über die gesamte Länge in Richtung der Achse A des Ableitersystems 60 ausgebildet, beispielsweise durch Aufschieben eines vorgefertigten Gehäuses 40.

Das in den Überspannungsableitern 10 verwendete Aktivteil 12 kann beispielsweise für eine Nennspannung von 4 kV (Kilovolt) oder 6 kV ausgebildet sein. Dadurch kann das Ableitsystem 60 mit Nennspannungen in Schritten von 4 kV oder 6 kV aus den Überspannungsableitern 10 aufgebaut werden. Beispielsweise lässt sich durch Zusammensetzten eines Überspannungsableiters 10 mit einer Nennspannung von 4kV und eines Überspannungsableiters 10 mit einer Nennspannung von 6 kV ein Ableitersystem 60 für eine Nennspannung von 10 kV realisieren. Folglich können aus den Überspannungsableitern 10 Ableitersysteme 60 für Nennspannungen von beispielseweise **8 kV, 10 kV, 12 kV, 14 kV, 16 kV** etc. realisiert werden. Selbstverständlich sind die Nennspannungen der Überspannungsableiter nicht auf 4 kV und 6kV beschränkt, sondern es können auch andere Nennspannungen gewählt werden. Folglich kann das Ableitersystem 60 in beliebigen Schritten von beispielsweise **1 kV, 2 kV, 3 kV, oder auch 0.5 kV oder 10 kV** modular aufgebaut werden.

### BEZUGSZEICHENLISTE

- 10, 10': Überspannungsableiter
- 12: Aktivteil
- 13: Kontaktflächen
- 14: erste Elektrode
- 16: zweite Elektrode
- 17: Verbindungs- und Kontaktierungsbereich
- 18: Verbindungselement
- 30: Durchgangsöffnung
- 40: Gehäuse, Wetterschutzgehäuse
- 42: Schirm
- 50: Stiftfortsatz
- 52: Montageloch
- 53: Aussengewinde
- 54: Innengewinde
- 60: Ableitersystem
- A: Achse

## Patentansprüche

1. Überspannungsableiter (10) mit einem Aktivteil (12), welches zumindest ein Ableitelement, insbesondere einen Varistor bevorzugt auf ZnO Basis, und zumindest eine Nennspannung von 1 kV aufweist, wobei das Aktivteil (12) zylinderförmig ausgebildet ist und sich entlang einer Achse (A) erstreckt, zwei an das Aktivteil (12) anliegende und in Richtung der Achse (A) gegenüberliegend zueinander angeordnete Elektroden (14, 16) und einem Verbindungselement (18), wobei das Verbindungselement (18) aus einem nicht-kriechenden und elektrisch isolierenden Kunststoff gefertigt ist und die Elektroden (14, 16) fest an das Aktivteil (12) zum elektrischen Kontaktieren des Aktivteils (12) mittels der Elektroden (14, 16) presst, wobei das Verbindungselement (18) zumindest radial bezüglich der Achse (A) direkt an das Aktivteil (12) anliegt, und wobei das Verbindungselement (18) durch Schwindung in Richtung der Achse (A) während der Herstellung des Verbindungselements (18) die Elektroden (14, 16) in Richtung der Achse (A) an das Aktivteil (12) presst, **dadurch gekennzeichnet, dass** das Verbindungselement (18) in einem Bereich zwischen den beiden Elektroden (14, 16) Durchgangsöffnungen (30) aufweist und dass das Verbindungselement (18) mittels Direktverguss um die Elektroden (14, 16) und den Aktivteil (12) herum ausgebildet wird.

2. Überspannungsableiter nach Anspruch 1, **dadurch gekennzeichnet, dass** das Verbindungselement (18) einen zumindest makroskopisch homogenen Aufbau und eine zumindest makroskopisch homogene Materialstruktur aufweist.

3. Überspannungsableiter nach Anspruch 1 oder 2, **dadurch gekennzeichnet, dass** der Überspannungsableiter (10) keine die Elektroden (14, 16) miteinander verbindende Verstärkung aufweist.

4. Überspannungsableiter nach einem der Ansprüche 1 bis 3, **dadurch gekennzeichnet, dass** das Verbindungselement (18) den Aktivteil (12) und die Elektroden (14, 16) radial wie auch axial bezüglich der Achse (A) umschliesst.

5. Überspannungsableiter nach einem der Ansprüche 1 bis 4, **dadurch gekennzeichnet, dass** der Überspannungsableiter (10) keine weitere Vorrichtung zum Anpressen der Elektroden (14, 16) an das Aktivteil (12) aufweist.

6. Überspannungsableiter nach einem der Ansprüche 1 bis 5, **dadurch gekennzeichnet, dass** das Verbindungselement (18) in einem Spritzgussverfahren oder Pressverfahren gefertigt ist.

7. Überspannungsableiter nach einem der Ansprüche 1 bis 6, **dadurch gekennzeichnet, dass** die Durchgangsöffnungen (30) Gasaustrittsöffnungen sind, durch welche Gas, welches sich innerhalb des Verbindungselements (18) bilden kann, radial nach aussen abströmen kann.

8. Überspannungsableiter nach einem der Ansprüche 1 bis 7, **dadurch gekennzeichnet, dass** das Verbindungselement (18) in Umfangsrichtung bezüglich der Achse (A) zumindest 2 und/oder höchstens 20 Durchgangsöffnungen (30) aufweist, bevorzugt zwischen 3 und höchstens 10 Durchgangsöffnungen (30) und besonderst bevorzugt zumindest 3 und höchstens 5 Durchgangsöffnungen (30) aufweist.

9. Überspannungsableiter nach einem der Ansprüche 1 bis 8, **dadurch gekennzeichnet, dass** eine Gesamtfläche der Durchgangsöffnungen (30) zwischen 20% und 90%, bevorzugt zwischen 30% und 80% und besonders bevorzugt zwischen 40% und 70% einer Mantelfläche des Aktivteils (12) ist.

10. Überspannungsableiter nach einem der Ansprüche 1 bis 9, **dadurch gekennzeichnet, dass** die Durchgangsöffnungen (30) zumindest annähernd eine elliptische Form aufweisen, wobei die längere der beiden Ellipsenachsen sich in Richtung der Achse (A) des Aktivteils (12) erstreckt.

11. Überspannungsableiter nach einem der Ansprüche 1 bis 10, **dadurch gekennzeichnet, dass** das Verbindungselement (18) aus einem Kunststoff gefertigt ist, der einen Duroplasten enthält.

12. Überspannungsableiter nach einem der Ansprüche 1 bis 11, **dadurch gekennzeichnet, dass** das Verbindungselement (18) einstückig gefertigt ausgebildet ist.

13. Überspannungsableiter nach einem der Ansprüche 1 bis 12, **dadurch gekennzeichnet, dass** das Verbindungselement (18) das Aktivteil (12) und die zwei Elektroden (14, 16) umschliesst.

14. Überspannungsableiter nach einem der Ansprüche 1 bis 13, **dadurch gekennzeichnet, dass** die Elektroden (14, 16) aus elektrisch leitendem Blech gefertigt sind.

15. Überspannungsableiter nach Anspruch 14, **dadurch gekennzeichnet, dass** das Blech eine Dicke von 0.1 mm bis 6 mm, bevorzugt 0.5 mm bis 4 mm und besonders bevorzugt von 1 mm bis 3 mm aufweist.

16. Überspannungsableiter nach einem der Ansprüche 1 bis 15, **dadurch gekennzeichnet, dass** die Elektroden (14, 16) gegenüber dem Verbindungselement (18) ortsfest angeordnet sind.

17. Überspannungsableiter nach einem der Ansprüche 1 bis 16, **dadurch gekennzeichnet, dass** die Elektroden (14, 16) als Anschlussarmaturen oder Verbindungselektroden ausgebildet sind.

18. Überspannungsableiter nach einem der Ansprüche 1 bis 17, **dadurch gekennzeichnet, dass** das Verbindungselement (18) mit dem darin angeordneten Aktivteil (12) zumindest in Umfangsrichtung bezüglich der Achse von einem Gehäuse (40), insbesondere Wetterschutzgehäuse, umschlossen ist.

19. Überspannungsableiter nach Anspruch 18, **dadurch gekennzeichnet, dass** das Gehäuse (40), ausser allenfalls im Bereich eines Schirmes (42), eine zumindest annähernd gleichmässige Wandstärke aufweist von beispielsweise zwischen 1 mm und 10 mm, bevorzugt zwischen 1 mm und 6 mm und besonders bevorzugt zwischen 2 mm und 3 mm.

20. Modular aufgebautes Ableitersystem (60) aufgebaut aus zumindest zwei Überspannungsableitern (10, 10') nach einem der Ansprüche 1 bis 19, wobei die erste Elektrode (14) des einen Überspannungsableiters (10) mit der zweiten Elektrode (16) des anderen Überspannungsableiters (10') der zumindest zwei Überspannungsableitern (10, 10') elektrisch und mechanisch verbunden ist.

21. Verfahren zur Herstellung eines Überspannungsableiters (10) nach einem der Ansprüche 1 bis 9, wobei der Überspannungsableiter (10) ein Aktivteil (12), welches zumindest ein Ableitelement, insbesondere einen auf ZnO basierenden Varistor, aufweist, wobei das Aktivteil (12) zylinderförmig ausgebildet ist, sich entlang einer Achse (A) erstreckt und in Richtung der Achse (A) zwei voneinander beabstandete Kontaktierungsflächen (13) aufweist, wobei das Verfahren folgende Schritte aufweist:
• Einlegen des Aktivteils (12) und zweier Elektroden (14, 16) in eine Form, insbesondere Spritzgussform, wobei das Aktivteil (12) und die Elektroden (14, 16) derart eingelegt werden, dass eine erste Elektrode (14) der zwei Elektroden (14, 16) an die eine Kontaktierungsfläche (13) und eine zweite Elektrode (16) der zwei Elektroden (14, 16) an die andere Kontaktierungsfläche des Aktivteils (12) anliegt,
• Umspritzen des Aktivteils (12) und der Elektroden (14, 16) mit einem ein Verbindungselement (18) bildenden Material, wobei in das Verbindungselement (18) während des Umspritzens Durchgangsöffnungen (30) eingeformt werden, und
• Schwindung des Materials zur Bildung des Verbindungselements (18) in Richtung der Achse (A) während des Erkaltens und/oder Aushärtens in der Form, wodurch die Elektroden (14, 16) an das Aktivteil (12) gepresst werden,
wobei das Material zur Bildung des Verbindungselements ein nicht-kriechender und elektrisch isolierender Kunststoff ist.

22. Verfahren zur Herstellung eines Überspannungsableiters (10) nach einem der Ansprüche 1 bis 9, wobei der Überspannungsableiter (10) ein Aktivteil (12), welches zumindest ein Ableitelement, insbesondere einen auf ZnO basierenden Varistor, aufweist, wobei das Aktivteil (12) zylinderförmig ausgebildet ist, sich entlang einer Achse (A) erstreckt und in Richtung der Achse (A) zwei voneinander beabstandete Kontaktierungsflächen (13) aufweist, wobei das Verfahren folgende Schritte aufweist:
• Einlegen eines Materials in eine Form, insbesondere Pressform, welches dazu bestimmt ist, ein Verbindungselement (18) zum festen Anpressen der Elektroden (14, 16) an das Aktivteil (12) zum elektrischen Kontaktieren des Aktivteils (12) mittels der Elektroden (14, 16) zu bilden, und
• Einlegen des Aktivteils (12) und zweier Elektroden (14, 16) in die Form, wobei das Aktivteil (12) und die Elektroden (14, 16) derart eingelegt werden, dass eine erste Elektrode (14) der zwei Elektroden (14, 16) an die eine Kontaktierungsfläche (13) und eine zweite Elektrode (16) der zwei Elektroden (14, 16) an die andere Kontaktierungsfläche des Aktivteils (12) anliegt,
• Verpressen des Aktivteils (12), der Elektroden (14, 16) und des Materials wodurch aus dem Material das Verbindungselement (18) gebildet wird, wobei in das Verbindungselement (18) während des Verpressens Durchgangsöffnungen (30) eingeformt werden, und
• Schwindung des Materials zur Bildung des Verbindungselements (18) in Richtung der Achse (A) während des Erkaltens und/oder Aushärtens in der Form, wodurch die Elektroden (14, 16) an das Aktivteil (12) gepresst werden,
wobei das Material zur Bildung des Verbindungselements ein nicht-kriechender und elektrisch isolierender Kunststoff ist.

23. Verfahren nach Anspruch 21 oder 22, **gekennzeichnet durch** Anpressen von Durchgangsöffnungen (30) des Überspannungsableiters (10) bildenden Elementen der Form an das Aktivteil (12).

24. Verfahren nach einem der Ansprüche 21 bis 23, **dadurch gekennzeichnet, dass** das Material zur Bildung des Verbindungselements ein Duroplast ist.

25. Verfahren nach einem der Ansprüche 21 bis 24, **gekennzeichnet durch** Anpressen der zwei Elektroden (14, 16) an das Aktivteil (12) mittels in Richtung der Achse (A) beweglich ausgebildeter Schieber nach dem Einlegen der Elektroden (14, 16) und des Aktivteils (12) in die Form.

## Claims

1. Surge arrester (10) having an active part (12), which has at least one diverting element, particularly a varistor, preferably based on ZnO, and at least a nominal voltage of 1 kV, the active part (12) being constructed cylindrically and extending along an axis (A), two electrodes (14, 16) resting against the active part (12) and being arranged opposite one another in the direction of the axis (A), and a connecting element (18), the connecting element (18) being manufactured of a non-creeping and electrically insulating plastic and pressing the electrodes (14, 16) firmly against the active part (12) for electrically contacting the active part (12) by means of the electrodes (14, 16), the connecting element (18) resting directly against the active part (12) at least radially with respect to the axis (A), and the connecting element (18) pressing the electrodes (14, 16) against the active part (12) in the direction of the axis (A) due to shrinkage in the direction of the axis (A) during the production of the connecting element (18), **characterized in that** the connecting element (18) has passage openings (30) in an area between the two electrodes (14, 16), and **in that** the connecting element (18) is constructed by means of direct casting around the electrodes (14, 16) and the active part (12).

2. Surge arrester according to Claim 1, **characterized in that** the connecting element (18) has an at least macroscopically homogenous structure and an at least macroscopically homogenous material structure.

3. Surge arrester according to Claim 1 or 2, **characterized in that** the surge arrester (10) has no reinforcement connecting the electrodes (14, 16) to one another.

4. Surge arrester according to one of Claims 1 to 3, **characterized in that** the connecting element (18) encloses the active part (12) and the electrodes (14, 16) radially and axially with respect to the axis (A).

5. Surge arrester according to one of Claims 1 to 4, **characterized in that** the surge arrester (10) has no further device for pressing the electrodes (14, 16) against the active part (12).

6. Surge arrester according to one of Claims 1 to 5, **characterized in that** the connecting element (18) is made in an injection molding method or die-casting method.

7. Surge arrester according to one of Claims 1 to 6, **characterized in that** the passage openings (30) are gas outlet openings through which gas which can form inside the connecting element (18) can flow off radially outwardly.

8. Surge arrester according to one of Claims 1 to 7, **characterized in that** the connecting element (18) has at least 2 and/or at most 20 passage openings (30) in the peripheral direction with respect to the axis (A), preferably between 3 and at most 10 passage openings (30) and especially preferably at least 3 and at most 5 passage openings (30).

9. Surge arrester according to one of Claims 1 to 8, **characterized in that** a total area of the passage openings (30) is between 20% and 90%, preferably between 30% and 80% and especially preferably between 40% and 70% of a jacket area of the active part (12).

10. Surge arrester according to one of Claims 1 to 9, **characterized in that** the passage openings (30) have at least approximately an elliptical shape, the longer one of the two axes of the ellipse extending in the direction of the axis (A) of the active part (12).

11. Surge arrester according to one of Claims 1 to 10, **characterized in that** the connecting element (18) is made of a plastic which contains a thermosetting plastic.

12. Surge arrester according to one of Claims 1 to 11, **characterized in that** the connecting element (18) is constructed to be produced integrally.

13. Surge arrester according to one of Claims 1 to 12, **characterized in that** the connecting element (18) encloses the active part (12) and the two electrodes (14, 16).

14. Surge arrester according to one of Claims 1 to 13, **characterized in that** the electrodes (14, 16) are made of electrically conductive sheet metal.

15. Surge arrester according to Claim 14, **characterized in that** the sheet metal has a thickness of 0.1 mm to 6 mm, preferably 0.5 mm to 4 mm and especially preferably from 1 mm to 3 mm.

16. Surge arrester according to one of Claims 1 to 15, **characterized in that** the electrodes (14, 16) are arranged to be stationary with respect to the connecting element (18).

17. Surge arrester according to one of Claims 1 to 16, **characterized in that** the electrodes (14, 16) are constructed as connecting fixtures or connecting electrodes.

18. Surge arrester according to one of Claims 1 to 17, **characterized in that** the connecting element (18) with the active part (12) arranged therein is enclosed by a housing (40), particularly a weather protection housing, at least in the peripheral direction with respect to the axis.

19. Surge arrester according to Claim 18, **characterized in that** the housing (40) has, except in the area of a shield (42) if at all, an at least approximately uniform wall thickness of, for example, between 1 mm and 10 mm, preferably between 1 mm and 6 mm and especially preferably between 2 mm and 3 mm.

20. Modularly constructed arrester system (60) constructed of at least two surge arresters (10, 10') according to one of Claims 1 to 19, wherein the first electrode (14) of one surge arrester (10) is connected electrically and mechanically to the second electrode (16) of the other surge arrester (10') of the at least two surge arresters (10, 10').

21. Method for producing an surge arrester (10) according to one of Claims 1 to 19, wherein the surge arrester (10) has an active part (12) which has at least one diverting element, especially a varistor based on ZnO, the active part (12) being constructed cylindrically, extending along an axis (A) and having two mutually spaced-apart contacting areas (13) in the direction of the axis (A), the method comprising the following steps:
• inserting the active part (12) and two electrodes (14, 16) into a die, especially an injection molding die, the active part (12) and the electrodes (14, 16) being inserted in such a manner that a first electrode (14) of the two electrodes (14, 16) rests against one contacting area (13) and a second electrode (16) of the two electrodes (14, 16) rests against the other contacting area of the active part (12),
• injecting a material forming a connecting element (18) around the active part (12) and the electrodes (14, 16), passage openings (30) being molded into the connecting element (18) during the sheathing, and
• shrinking of the material for forming the connecting element (18) in the direction of the axis (A) during the cooling and/or curing in the die, as a result of which the electrodes (14, 16) are pressed against the active part (12),
the material for forming the connecting element being a non-creeping and electrically insulating plastic.

22. Method for producing an surge arrester (10) according to one of Claims 1 to 19, wherein the surge arrester (10) has an active part (12) which has at least one diverting element, especially a varistor based on ZnO, the active part (12) being constructed cylindrically, extending along an axis (A) and having two mutually spaced-apart contacting areas (13) in the direction of the axis (A), the method comprising the following steps:
• inserting a material into a die, particularly a compression die which is intended for forming a connecting element (18) for firmly pressing the electrodes (14, 16) against the active part (12) for electrically contacting the active part (12) by means of the electrodes (14, 16), and
• inserting the active part (12) and two electrodes (14, 16) into the die, the active part (12) and the electrodes (14, 16) being inserted in such a manner that a first electrode (14) of the two electrodes (14, 16) rests against one contacting area (13) and a second electrode (16) of the two electrodes (14, 16) rests against the other contacting area of the active part (12),
• pressing the active part (12), the electrodes (14, 16) and the material as a result of which the connecting element (18) is formed from the material, passage openings (30) being molded into the connecting element (18) during the pressing, and
• shrinking of the material for forming the connecting element (18) in the direction of the axis (A) during the cooling and/or curing in the die, as a result of which the electrodes (14, 16) are pressed against the active part (12),
the material for forming the connecting element being a non-creeping and electrically insulating plastic.

23. Method according to Claim 21 or 22, **characterized by** pressing elements of the die, forming passage openings (30) of the surge arrester (10), against the active part (12).

24. Method according to one of Claims 21 to 23, **characterized in that** the material for forming the connecting element is a thermosetting plastic.

25. Method according to one of Claims 21 to 24, **characterized by** pressing the two electrodes (14, 16) against the active part (12) by means of sliders constructed so as to be movable in the direction of the axis (A) after the insertion of the electrodes (14, 16) and of the active part (12) into the die.

## Revendications

1. Parafoudre présentant une partie active (12) qui présente au moins un élément d'évacuation d'énergie, en particulier une varistance, de préférence à base de ZnO, et une tension nominale d'au moins 1 kV,
la partie active (12) ayant une forme cylindrique et s'étendant le long d'un axe (A),
deux électrodes (14, 16) appliquées contre la partie active (12) et disposées l'une en face de l'autre dans la direction de l'axe (A) et un élément de liaison (18), l'élément de liaison (18) étant réalisé en une matière synthétique non fissurable et électriquement isolante et repoussant les électrodes (14, 16) fermement contre la partie active (12) pour assurer la mise en contact électrique de la partie active (12) au moyen des électrodes (14, 16),
l'élément de liaison (18) reposant au moins radialement par rapport à l'axe (A) directement contre la partie active (12) et l'élément de liaison (18) repoussant les électrodes (14, 16) en direction de l'axe (A) contre la partie active (12) suite au retrait de l'élément de liaison (18) dans la direction de l'axe (A) pendant sa fabrication,
**caractérisé en ce que**
l'élément de liaison (18) des ouvertures de passage (30) présente entre les deux électrodes (14, 16) et
**en ce que** l'élément de liaison (18) est formé par coulée directe autour des électrodes (14, 16) et de la partie active (12).

2. Parafoudre selon la revendication 1, **caractérisé en ce que** l'élément de liaison (18) présente une structure homogène au moins au niveau macroscopique et une structure matérielle homogène au moins au niveau macroscopique.

3. Parafoudre selon les revendications 1 ou 2, **caractérisé en ce que** le parafoudre (10) ne présente pas d'épaississement qui relie l'une à l'autre les électrodes (14, 16).

4. Parafoudre selon l'une des revendications 1 à 3, **caractérisé en ce que** l'élément de liaison (18) englobe la partie active (12) et les électrodes (14, 16) radialement et axialement par rapport à l'axe (A).

5. Parafoudre selon l'une des revendications 1 à 4, **caractérisé en ce que** le parafoudre (10) ne présente pas d'autres dispositif repoussant les électrodes (14, 16) contre la partie active (12).

6. Parafoudre selon l'une des revendications 1 à 5, **caractérisé en ce que** l'élément de liaison (18) est réalisé par une opération de moulage par injection ou de compression.

7. Parafoudre selon l'une des revendications 1 à 6, **caractérisé en ce que** les ouvertures de passage (30) sont des ouvertures de sortie de gaz par lesquelles le gaz qui peut se former à l'intérieur de l'élément de liaison (18) peut s'écouler radialement vers l'extérieur.

8. Parafoudre selon l'une des revendications 1 à 7, **caractérisé en ce que** l'élément de liaison (18) présente dans la direction périphérique par rapport à l'axe (A) au moins 2 et/ou au plus 20 ouvertures de passage (30), de préférence entre 3 et au plus 10 ouvertures de passage (30) et de façon particulièrement préférable au moins 3 et au plus 5 ouvertures de passage (30).

9. Parafoudre selon l'une des revendications 1 à 8, **caractérisé en ce que** la surface totale des ouvertures de passage (30) représente entre 20 % et 90 %, de préférence entre 30 % et 80 % et de façon particulièrement préférable entre 40 % et 70 % de la surface d'enveloppe de la partie active (12).

10. Parafoudre selon l'une des revendications 1 à 9, **caractérisé en ce que** les ouvertures de passage (30) présentent une forme au moins approximativement elliptique, le plus long des deux axes des ellipses s'étendant dans la direction de l'axe (A) de la partie active (12).

11. Parafoudre selon l'une des revendications 1 à 10, **caractérisé en ce que** l'élément de liaison (18) est réalisé en une matière synthétique qui contient un matériau thermodurcissable.

12. Parafoudre selon l'une des revendications 1 à 11, **caractérisé en ce que** l'élément de liaison (18) est réalisé en une seule pièce.

13. Parafoudre selon l'une des revendications 1 à 12, **caractérisé en ce que** l'élément de liaison (18) englobe la partie active (12) et les deux électrodes (14, 16).

14. Parafoudre selon l'une des revendications 1 à 13, **caractérisé en ce que** les électrodes (14, 16) sont réalisées en tôle électriquement conductrice.

15. Parafoudre selon la revendication 14, **caractérisé en ce que** la tôle présente une épaisseur de 0,1 mm à 6 mm, de préférence de 0,5 mm à 4 mm et de façon particulièrement préférable de 1 mm à 3 mm.

16. Parafoudre selon l'une des revendications 1 à 15, **caractérisé en ce que** les électrodes (14, 16) sont disposées en un emplacement fixe par rapport à l'élément de liaison (18).

17. Parafoudre selon l'une des revendications 1 à 16, **caractérisé en ce que** les électrodes (14, 16) sont configurées comme armatures de raccordement ou électrodes de liaison.

18. Parafoudre selon l'une des revendications 1 à 17, **caractérisé en ce que** l'élément de liaison (18) et la partie active (12) qui y est disposée sont englobés au moins dans la direction périphérique par rapport à l'axe par un boîtier (40) et en particulier un boîtier de protection contre les intempéries.

19. Parafoudre selon la revendication 18, **caractérisé en ce que** le boîtier (40), à l'exception en tout cas du niveau d'un écran (42), présente une paroi d'une épaisseur au moins approximativement uniforme comprise par exemple entre 1 mm et 10 mm, de préférence entre 1 mm et 6 mm et de façon particulièrement préférable entre 2 mm et 3 mm.

20. Système (60) d'évacuation d'énergie de structure modulaire, constitué d'au moins deux parafoudres (10, 10') selon l'une des revendications 1 à 19, la première électrode (14) de l'un des parafoudres (10) étant raccordée électriquement et mécaniquement à la deuxième électrode (16) de l'autre parafoudre (10') des deux ou plusieurs parafoudres (10, 10').

21. Procédé de fabrication d'un parafoudre (10) selon l'une des revendications 1 à 19, dans lequel le parafoudre (10) présente une partie active (12) qui présente au moins un élément d'évacuation d'énergie, en particulier un varistance à base de ZnO, la partie active (12) ayant une forme cylindrique, s'étendant le long d'un axe (A) et présentant dans la direction de l'axe (A) deux surfaces de contact (13) maintenues à distance l'une de l'autre, le procédé comportant les étapes suivantes :
• insertion de la partie active (12) et de deux électrodes (14, 16) dans un moule, en particulier un moule de moulage par injection, la partie active (12) et les électrodes (14, 16) étant insérées de telle sorte qu'une première (14) des deux électrodes (14, 16) repose contre une (13) des surfaces de contact et une deuxième (16) des deux électrodes (14, 16) contre l'autre surface de contact de la partie active (12),
• englobement de la partie active (12) et des électrodes (14, 16) par un matériau formant un élément de liaison (18), des ouvertures de passage (30) étant ménagées dans l'élément de liaison (18) pendant l'injection et
• retrait du matériau en vue de former l'élément de liaison (18) dans la direction de l'axe (A) pendant le refroidissement et/ou le durcissement dans le moule, de telle sorte que les électrodes (14, 16) sont repoussées contre la partie active (12),
• le matériau de formation de l'élément de liaison étant une matière synthétique non fissurable et électriquement isolante.

22. Procédé de fabrication d'un parafoudre (10) selon l'une des revendications 1 à 19, dans lequel le parafoudre (10) présente une partie active (12) qui présente au moins un élément d'évacuation d'énergie, en particulier une varistance à base de ZnO, la partie active (12) ayant une forme cylindrique, s'étendant le long d'un axe (A) et présentant dans la direction de l'axe (A) deux surfaces de contact (13) maintenues à distance l'une de l'autre, le procédé comportant les étapes suivantes :
• insertion d'un matériau dans un moule, en particulier un moule de compression, le matériau étant destiné à former un élément de liaison (18) qui repousse fermement les électrodes (14, 16) contre la partie active (12) pour assurer le contact électrique de la partie active (12) au moyen des électrodes (14, 16) et
• insertion de la partie active (12) et de deux électrodes (14, 16) dans un moule, en particulier un moule de moulage par injection, la partie active (12) et les électrodes (14, 16) étant insérées de telle sorte qu'une première (14) des deux électrodes (14, 16) repose contre une (13) des surfaces de contact et une deuxième (16) des deux électrodes (14, 16) contre l'autre surface de contact de la partie active (12),
• compression de la partie active (12), des électrodes (14, 16) et du matériau, suite à quoi l'élément de liaison (18) est formé par le matériau, des ouvertures de passage (30) étant ménagées dans l'élément de liaison (18) pendant la compression et
• retrait du matériau en vue de former l'élément de liaison (18) dans la direction de l'axe (A) pendant le refroidissement et/ou le durcissement dans le moule, de telle sorte que les électrodes (14, 16) sont repoussées contre la partie active (12),
le matériau de formation de l'élément de liaison étant une matière synthétique non fissurable et électriquement isolante.

23. Procédé selon les revendications 21 ou 22, **caractérisé par** la poussée d'éléments du moule qui forment les ouvertures de passage (30) du parafoudre (10) contre la partie active (12).

24. Procédé selon l'une des revendications 21 à 23, **caractérisé en ce que** le matériau de formation de l'élément de liaison est une matière synthétique thermodurcissable.

25. Procédé selon l'une des revendications 21 à 24, **caractérisé en ce que** les deux électrodes (14, 16) sont repoussées contre la partie active (12) au moyen d'un poussoir mobile dans la direction de l'axe (A), après l'insertion des électrodes (14, 16) et de la partie active (12) dans le moule.
